# EUROPÄISCHE PATENTSCHRIFT

(11) **EP 1 365 870 B1**
(45) Veröffentlichungstag und Bekanntmachung des Hinweises auf die Patenterteilung: **20.10.2004**
(21) Anmeldenummer: 02700270.8
(22) Anmeldetag: 23.02.2002
(51) Int. Cl.: B21B 45/08, B21B 37/74

(54) **VERFAHREN ZUM ENTZUNDERN VON BÄNDERN**
METHOD FOR REMOVING SCALE FROM STRIPS
PROCEDE POUR DECALAMINER DES FEUILLARDS

(30) Priorität: 03.03.2001 DE 10110324
(43) Veröffentlichungstag der Anmeldung: 03.12.2003
(73) Patentinhaber: SMS Demag Aktiengesellschaft, 40237 Düsseldorf (DE)
(72) Erfinder: SEIDEL, Jürgen, 57223 Kreuztal (DE)
(74) Vertreter: Valentin, Ekkehard
(86) Internationale Anmeldenummer: PCT/EP2002/001927
(87) Internationale Veröffentlichungsnummer: WO 2002/070157

(56) Entgegenhaltungen:
- EP-A- 0 920 929
- DE-A- 19 938 705
- US-A- 5 235 840
- PATENT ABSTRACTS OF JAPAN vol. 013, no. 512 (M-893), 16. November 1989 (1989-11-16) -& JP 01 205810 A (SUMITOMO METAL IND LTD), 18. August 1989 (1989-08-18)
- PATENT ABSTRACTS OF JAPAN vol. 2000, no. 02, 29. Februar 2000 (2000-02-29) -& JP 11 319904 A (NKK CORP), 24. November 1999 (1999-11-24)
- PATENT ABSTRACTS OF JAPAN vol. 015, no. 298 (M-1141), 29. Juli 1991 (1991-07-29) -& JP 03 110010 A (NIPPON STEEL CORP), 10. Mai 1991 (1991-05-10)

## Beschreibung

Die Erfindung betrifft ein Verfahren zum Entzundern von Bändern in einer Walzstraße mit einem Zunderwäscher sowie einer in Laufrichtung des Bandes hinter dem Zunderwäscher angeordneten Fertigstraße, bei dem das Band in dem Zunderwäscher sowie innerhalb der Walzstraße auf der Ober- und Unterseite mit Wasser unter Druck beaufschlagt wird, wobei eine symmetrische Temperaturverteilung an der Ober- und Unterseite des Bandes im Zunderwäscher erzeugt und in gleicher Weise Innerhalb der Fertigstrasse aufrechtgehalten wird.

Beim Betrieb von Warmbandwalzstraßen werden Sekundärzundereinwalzungen an der Bandoberfläche beobachtet. Als Zunder bezeichnet man eine Oxydschicht, die sich u.a. beim Walzen von Stahl auf dem Band bildet. Das Zunderwachstum hängt im wesentlichen von der Oberflächentemperatur des Bandes, der Verzunderungszeit, den Umgebungsbedingungen sowie dem Material des Bandes ab. Eine höhere Oberflächentemperatur, eine längere Verzunderungszeit sowie weichere Stähle bringen ein stärkeres Zunderwachstum mit sich.

Um den Verschleiß von Arbeitswalzen der Gerüste einer Fertigstraße infolge von Zunderwachsturn zu vermeiden, wird in der US 5,235,840 vorgeschlagen, Zwischengerüstkühlungen zwischen einzelnen Gerüsten der Fertigstraße anzuordnen, die mittels einer Steuerung die Oberflächentemperatur des Bandes in einem definierten Bereich halten. Der in Laufrichtung des Bandes vor der Fertigstraße angeordnete Zunderwäscher besteht aus jeweils zwei auf beiden Seiten des Bandes gegenüberliegend angeordneten Sprühköpfen.
In der JP - A - 1 - 205 810 wird vorgeschlagen, die Temperaturdifferenz der Ober- und der Unterseite eines Bandes im Zunderwäscher in einem Bereich zwischen 0 ° C und 50 °C zu halten.

Um beim Fertigwalzen in einer Warmbandwalzstraße das Zunderwachstum zu reduzieren, schlägt die EP 0 920 929 A2 vor, in Laufrichtung des Bandes vor dem ersten, zweiten und dritten Gerüst der Fertigstraße Oberflächenkühler vorzusehen, die jeweils zu beiden Seiten des Bandes gegenüberliegend angeordnete Düsenreihen aufweisen. Eine Steuerung bestimmt die Gesamtwassermenge, die von jeder Düsenreihe auf das Band aufgesprüht wird. Der in Laufrichtung des Bandes vor der Fertigstraße angeordnete Zunderwäscher besteht aus zwei auf beiden Seiten des Bandes gegenüberliegend angeordneten Düsenreihen.

In den Zunderwäschem vor der Fertigstraße wird dem Band mit hohem Entzunderungsdruck (etwa 200 bar) Wasser zugeführt. Durch die beidseitige Beaufschlagung mit Wasser wird dem Band Wärmeenergie entzogen. Infolge verschiedener Bedingungen an Ober- und Unterseite ergeben sich dort ungleiche Temperaturen. Aufgrund der eingangs beschriebenen Gesetzmäßigkeiten zum Zunderwachstum beginnt das Zunderwachstum unmittelbar in Laufrichtung hinter dem Düsenbalken erneut, wobei aufgrund der unterschiedlichenTemperaturen an den Randoberflächen der Sekundärzunder unterschiedlich schnell nachwächst. Außerdem bildet sich aufgrund der ungleichen Temperaturen ein verschieden harter Zunder aus.

In Folge Temperatur- und Zunderdifferenzen kommt es zu einem Schubwalzeneffekt, der Vibrationen in den Gerüsten der Fertigstraße anregt bzw. zu einer Skibildung am Bandkopf führen kann. Außerdem stellen sich unterschiedlich hohe Momente im Walzengerüst im Bereich der oberen und unteren Walzen ein.

Die vorstehend genannten Probleme lassen sich durch die im Stand der Technik vorgeschlagenen Maßnahmen nicht vollständig kompensieren.

Der Erfindung liegt daher die Aufgabe zugrunde, ein Verfahren vorzuschlagen, das die nachteiligen Auswirkungen unterschiedlicher Temperaturen sowie unterschiedlichen Zunderwachstums zwischen der Ober- und Unterseite des Bandes innerhalb der Fertigstraße verringert.

Die Lösung dieser Aufgabe beruht auf dem Gedanken, die erforderlichen Maßnahmen zur Vermeidung ungleichmäßigen Temperaturen sowie Zunderwachstums bereits im Bereich des Zunderwäschers zu ergreifen, indem das Band im Zunderwäscher an mehreren in Laufrichtung hintereinander angeordneten Stellen mit Wasser unter Entzunderungsdruck beaufschlagt wird, wobei sich die in Laufrichtung letzte Stelle an der Unterseite in einem Abstand zu der letzten Stelle an der Oberseite und näher an der Fertigstraße befindet.

Die Beaufschlagung mit Wasser an den verschiedenen Stellen des Bandes erfolgt beispielsweise mittels an sich bekannter Düsenreihen. Der zu wählende Abstand der letzten Düsenreihe an der Unterseite von der letzten Düsenreihe an der Oberseite hängt von dem Unterschied der Kühlwirkung an der Ober- und Unterseite und von dem Zunderwachstums des gewalzten Materials in der jeweiligen Walzstraße ab.

Um den Abstand zwischen der letzten Düsenreihe an der Unterseite und der Oberseite kürzer als durch den Temperaturunterschied gerechtfertigt halten zu können, kann die Unterseite in einer Ausgestaltung der Erfindung insgesamt mit einer größeren Wassermenge unter Entzunderungsdruck als die Oberseite des Bandes beaufschlagt werden. Ein geringerer Abstand zwischen den beiden letzten Düsenreihen kann aufgrund konstruktiver Zwänge an der Walzstraße erforderlich sein. Er empfiehlt sich jedoch auch, um eine insgesamt zu große Dicke der Zunderschicht an der Oberseite des Bandes zu vermeiden.

In Versuchen hat sich herausgestellt, daß die Wassermenge an der Unterseite etwa 60 % - 80 %, insbesondere 70 % der Gesamtwassermenge betragen sollte, die mittels der Düsenreihen an der Unter- und Oberseite auf das Band im Zunderwäscher aufgebracht wird.

Um die mit einer größeren Wassermenge unter Entzunderungsdruck verbundenen Energiekosten zu reduzieren, wird in einer Ausgestaltung der Erfindung alternativ eine zusätzliche Kühlung an der Unterseite des Bandes mit Wasser unter niedrigerem Druck im Bereich zwischen 4 bar und 10 bar vorgeschlagen. Selbstverständlich liegt es im Rahmen der Erfindung, dieser Maßnahmen auch ergänzend zu denen nach Anspruch 3 vorzusehen.

In vorteilhafter Ausgestaltung der Erfindung erfolgt die Beaufschlagung mit Wasser unter niedrigerem Druck in Laufrichtung des Bandes mittels Düsenreihen vor und/oder hinter der letzten Stelle an der Unterseite des Bandes, an der dieses mit Wasser unter Entzunderungsdruck beaufschlagt wird.

Die für eine symmetrische Temperaturverteilung erforderliche Wassermenge hängt von der Einzugsgeschwindigkeit vor der Fertigstraße, dem Verschleiß der Entzunderungsdüsen in den Düsenreihen, von dem Druckniveau sowie der Breite des Bandes ab. Um sich den wechselnden Randbedingungen an der Walzstraße anpassen zu können, ist die Menge des unter Entzunderungsdruck und niedrigem Druck auf das Band aufgebrachten Wassers vorzugsweise einstellbar.

In vorteilhafter Ausgestaltung der Erfindung wird die symmetrische Temperaturverteilung an der Ober- und Unterseite des Bandes überwacht, indem berührungslos, insbesondere mit in Laufrichtung des Bandes hinter dem Zunderwäscher angeordneten Pyrometern, die Temperaturen an der Ober- und Unterseite des Bandes gemessen werden.

Insbesondere die Menge des Wassers unter niedrigerem Druck kann dann als Stellgröße eines Regelkreises so verändert werden, daß auf der Ober- und Unterseite stets gleiche Temperaturen gemessen werden. Alternativ oder zusätzlich zu den Temperaturen können als Regelgröße die Walzmomente an mindestens einem Gerüst der Fertigstraße oberhalb und unterhalb des Bandes gemessen werden.

Zur Unterstützung der Wirkung der am Zunderwäscher getroffenen Maßnahmen ist in einer Ausgestaltung der Erfindung vorgesehen, daß das Band zumindest zwischen den ersten beiden Gerüsten der Fertigstraße mit Wasser beaufschlagt wird, wobei die Unterseite insgesamt mit einer größeren Wassermenge als die Oberseite des Bandes beaufschlagt wird. Auch die Anordnung der oberen und unteren Balken kann mit dem Abstand y versetzt zueinander erfolgen.

Auch die innerhalb der Fertigstraße getroffenen Maßnahmen können mit Hilfe eines Regelkreises überwacht werden, mit den gemessenen Temperaturen an der Bandober- und -unterseite als Regelgröße und der zugeführten Wassermenge als Steligröße.

Nachfolgend wird die Erfindung anhand der Figuren näher erläutert. Es zeigen
- Figur 1: ein Prinzipdarstellung zur Veranschaulichung des erfindungsgemäßen Verfahrens,
- Figur 2: eine Seitenansicht eines Zunderwäschers in einer Walzstraße sowie
- Figur 3: eine Seitenansicht eines Zunderwäschers in einer Walzstraße mit einer Zusatzkühlung.

Figur 1 zeigt eine Fertigstraße 1 mit einem in Laufrichtung 2 davor angeordnetem Zunderwäscher 3 in einer Warmbandwalzstraße. Das die Warmbandwalzstraße durchlaufende Band 4 wird in dem Zunderwäscher 3 auf der Oberseite 5 und der Unterseite 6 von insgesamt vier Düsenreihen 7, 8 mit Wasser unter Entzunderungsdruck von etwa 200 bar beaufschlagt. Die an der Unterseite 6 in Laufrichtung 2 letzte Düsenreihe 8 befindet sich näher an der Fertigstraße 1 als die in Laufrichtung letzte Düsenreihe 7 an der Oberseite 5, um eine symmetrische Temperaturverteilung an der Ober- und Unterseite 5, 6 des Bandes 4 zu erzielen. Diese Maßnahme wird durch zwei weitere Düsenreihen 9 in Laufrichtung vor und hinter der letzten Düsenreihe 8 unterstützt, wobei die Düsenreihen 9 die Unterseite des Bandes mit Wasser unter Niederdruck von etwa 4 - 10 bar beaufschlagen. Die mittels der Düsenreihen 9 auf die Unterseite 6 aufgebrachte Wassermenge ist einstellbar.

Der Abstand 11 zwischen der letzten Düsenreihe 7 an der Oberseite und der letzten Düsenreihe 8 an der Unterseite des Bandes ist grundsätzlich so zu bestimmen, daß der Kühleffekt des auf der Oberseite 5 des Bandes der Unterseite 6 entspricht. Der Abstand 11 kann jedoch aus konstruktiven Gründen, beispielsweise dem Platzbedarf des Zunderwäschers, der Anordnung von Rollen oder Rohrleitungen begrenzt sein. Aus diesem Grund wird die Kühlung der Unterseite 6 des Bandes durch die Düsenreihen 9 mit Niederdruck unterstützt. Schließlich wäre ein zu großer Abstand 11 nachteilig, da sich aufgrund des längeren Weges von der letzten Düsenreihe 7 an der Oberseite 5 bis zum Einlauf in die Fertigstraße 1 wieder eine insgesamt dickere Zunderschicht an der Oberseite ausbilden kann.

Die Wirksamkeit der Kühlung infolge der Entzunderung mittels den Düsenreihen 7, 8 sowie der Zusatzkühlung durch die Düsenreihen 9 wird durch an der Ober-und Unterseite 5, 6 angeordnete Pyrometer 12 vor dem Einlauf in ein erstes Gerüst F1 der Fertigstraße bzw. durch die Pyrometer innerhalb der Fertigstraße 12' überwacht. Schließlich werden an den ersten drei Gerüsten F1 - F3 der Fertigstraße 1 die an den oberen und unteren Spindeln 13 der Arbeitswalzen auftretenden Momente gemessen. Die von den Pyrometern 12 bzw. 12' gemessenen Temperaturen Tₒ, Tᵤ sowie die an den Arbeitswalzen gemessenen Momente M_{w1u-3u}, M_{W10-3o} fließen als Regelgröße in einen rechnergestützten Regelkreis ein, der als Stellgröße die über die Düsenreihen 9 aufgebrachte Wassermenge V_{Z} bzw. die innerhalb der Straße eingesetzte Wassermengen Vₒᵢ, Vᵤᵢ, und Vₒⱼ, Vᵤⱼ der Düsenreihen 17, 17' und 18, 18' beeinflußt, um die angestrebte symmetrische Temperaturverteilung an Ober- und Unterseite 5, 6 des Bandes aufrechtzuerhalten bzw. die Momentenverteilung zu beeinflussen. Die Düsenreihen 17, 17' bzw. 18, 18' können in dem Abstand 10 versetzt angeordnet sein. Zur Adaption des Rechners 14 an die jeweiligen Produktionsbedingungen, werden die Anlagedaten 15 und die Prozeßdaten 16 eingelesen. Folgende Adaptionsdaten sind zur Bestimmung der notwendigen Wassermenge für die Zusatzkühlung über die Düsenreihen 9 bzw. für die Vertrimmung der Wassermengen Vₒᵢ, Vᵤᵢ, und Vₒⱼ, Vᵤⱼ der Düsenreihen 17, 17' und 18, 18' innerhalb der Fertigstraße erforderlich:
- Die Einzugsgeschwindigkeit des Bandes vor der Fertigstraße 1 ändert sich abhängig von der Fertigbanddicke und dem Bandmaterial
- die Düsen in den Düsenreihen 7, 8 unterliegen einem Verschleiß, so daß sich die Wassermenge im Laufe der Zeit ändert
- das Druckniveau im Versorgungsnetz der Düsenreihen 7 schwankt,
- unterschiedliche Breiten des Bandes 4 beeinflussen das Ablaufen des auf der Oberseite 5 des Bandes 4 stehenden Wassers.

Figur 2 zeigt in schematischer Seitenansicht einen Zunderwäscher 3, allerdings ohne Düsenreihen 9 für Niederdruckwasser. In diesem Ausführungsbeispiel wird die symmetrische Temperaturverteilung an der Ober- und Unterseite 5, 6 des Bandes 4 lediglich durch die in dem Abstand 11 versetzte Anordnung der in Laufrichtung 2 letzten Düsenreihen 7 erzielt. Weiter ist aus Figur 2 zu erkennen, daß an der Oberseite 5 des Bandes sogenannte Wasserauffangrinnen 17 angeordnet sind, die zusätzlich den Kühleffekt auf der Bandoberseite 5 reduzieren und in begrenztem Umfang als Stellglied eingesetzt werden können.

Figur 3 zeigt schließlich einen Zunderwäscher 3, bei dem eine Beaufschlagung des Bandes 4 mit Wasser unter niedrigerem Druck mit einer Düsenreihe 9 vor und zwei Düsenreihen 9 hinter der letzten Düsenreihe 7 an der Unterseite des Bandes erfolgt, an der dieses mit Wasser unter Entzunderungsdruck beaufschlagt wird.

### Bezugszeichenliste

- 1.: Fertigstraße
- 2.: Laufrichtung des Bandes
- 3.: Zunderwäscher
- 4.: Band
- 5.: Oberseite
- 6.: Unterseite
- 7.: Düsenreihen (Entzunderungsdruck)
- 8.: Düsenreihen (Entzunderungsdruck)
- 9.: Düsenreihe (Niederdruck)
- 10.: Abstand y
- 11.: Abstand x
- 12., 12': Pyrometer
- 13.: Meßpunkte
- 14.: Rechner
- 15.: Anlagedaten
- 16.: Düsenreihen innerhalb der Fertigstraße
- 17., 17': Düsenreihen innerhalb der Fertigstraße
- 18., 18': Düsenreihen innerhalb der Fertigstraße

## Patentansprüche

1. Verfahren zum Entzundem von Bändern (4) in einer Walzstraße mit einem Zunderwäscher (3) sowie einer in Laufrichtung (2) des Bandes (4) hinter dem Zunderwäscher (3) angeordneten Fertigstraße (1), bei dem das Band (4) in dem Zunderwäscher (3) auf der Ober- und Unterseite (5, 6) mit Wasser unter Entzunderungsdruck beaufschlagt sowie innerhalb der Fertigstraße (1) gekühlt wird, wobei eine symmetrische Temperaturverteilung an der Ober-und Unterseite (5, 6) des Bandes (4) im Zunderwäscher (3) erzeugt und in gleicher Weise innerhalb der Fertigstraße aufrechtgehalten wird, wobei
das Band (4) im Zunderwäscher (3) an mehreren in Laufrichtung (2) hintereinander angeordneten Stellen (7,8) mit Wasser unter Entzunderungsdruck beaufschlagt wird, **dadurch gekennzeichnet, daß** sich die in Laufrichtung letzte Stelle (8) an der Unterseite (6) in einem Abstand (11) zu der letzten Stelle (7) an der Oberseite (5) und näher an der Fertigstraße (1) befindet.

2. Verfahren nach Anspruch 1,
**dadurch gekennzeichnet,**
**daß** die Unterseite (6) zusätzlich zu dem Wasser unter Entzunderungsdruck mit Wasser unter niedrigerem Druck im Bereich zwischen 4 und 10 bar beaufschlagt wird.

3. Verfahren nach Anspruch 2,
**dadurch gekennzeichnet,**
**daß** die Beaufschlagung mit Wasser unter niedrigerem Druck in Laufrichtung (2) des Bandes (4) vor und /oder hinter der letzten Stelle (8) an der Unterseite (6) des Bandes (4) erfolgt, an der dieses mit Wasser unter Entzunderungsdruck beaufschlagt wird.

4. Verfahren nach Anspruch 2 oder 3,
**dadurch gekennzeichnet,**
**daß** die Menge des unter Entzunderungsdruck und niedrigerem Druck auf das Band (4) aufgebrachten Wassers einstellbar ist.

5. Verfahren nach Anspruch 4,
**dadurch gekennzeichnet,**
**daß** berührungslos, insbesondere mit einem Pyrometer, die Temperaturen an der Ober- und Unterseite (5,6) des Bandes (4) in dessen Laufrichtung (2) hinter dem Zunderwäscher (3) und/oder die Walzmomente an mindestens einem Gerüst der Fertigstraße (1) oberhalb und unterhalb des Bandes (4) als Regelgröße eines Regelkreises gemessen werden und mittels einer Recheneinheit (14) die einstellbare Wassermenge als Stellgröße des Regelkreises verändert wird.

6. Verfahren nach einem der Ansprüche 1 bis 5,
**dadurch gekennzeichnet,**
**daß** das Band (4) zumindest zwischen den ersten beiden Gerüsten F1, F2 der Fertigstraße mit Wasser beaufschlagt wird, wobei die Unterseite (6) insgesamt mit einer größeren Wassermenge als die Oberseite (5) des Bandes (4) beaufschlagt wird.

7. Verfahren nach einem der Ansprüche 1 bis 6,
**dadurch gekennzeichnet,**
**daß** die oberen und unteren Balken zueinander versetzt angeordnet sind.

## Claims

1. Method of descaling strips (4) in a rolling train with a scale washer (3) as well as a finishing train (1) arranged behind the scale washer (3) in running direction (2) of the strip (4), in which the strip (4) is acted on by water under descaling pressure on the upper and lower side (5, 6) in the scale washer (3) and is cooled within the finishing train (1), wherein a symmetrical temperature distribution is produced at the upper and lower side (5, 6) of the strip (4) in the scale washer (3) and is maintained in the same manner within the finishing train, wherein the strip (4) is acted on by water under descaling pressure at several locations (7, 8), which are arranged in succession in the running direction (2), in the scale washer (3), **characterised in that** the last location (8) in the running direction at the lower side (6) is disposed at a spacing (11) from the last location (7) at the upper side (5) and close to the finishing train (1).

2. Method according to claim 1, **characterised in that** the lower side (6) is acted on, additionally to the water under descaling pressure, by water at lower pressure in the range between 4 and 10 bars.

3. Method according to claim 2, **characterised in that** the action by water under lower pressure is carried out in the running direction (2) of the strip (4) in front of and/or behind the last location (8) at the lower side (6) of the strip (4) at which this is acted on by water under descaling pressure.

4. Method according to claim 2 or 3, **characterised in that** the quantity of the water applied under descaling pressure and lower pressure to the strip (4) is adjustable.

5. Method according to claim 4, **characterised in that** the temperatures at the upper and lower side (5, 6) of the strip (4) are contactlessly measured, particularly by a pyrometer, in the running direction (2) thereof behind the scale washer (3) and/or the rolling moments at at least one stand of the finishing train (1) are measured above and below the strip (4) as a regulating magnitude of a regulating circuit and the adjustable water quantity as a setting magnitude of the regulating circuit is changed by means of a computer unit (14).

6. Method according to one of claims 1 to 5, **characterised in that** the strip (4) is acted on by water at least between the first two stands F1, F2 of the finishing train, wherein the lower side (6) is loaded overall with a greater quantity of water than the upper side (5) of the strip (4).

7. Method according to one of claims 1 to 6, **characterised in that** the upper and lower bars are arranged to be offset relative to one another.

## Revendications

1. Procédé pour décalaminer des bandes (4) dans un laminoir présentant un laveur de calamine (3) ainsi qu'un laminoir (1) disposé en aval du laveur de calamine (3) dans le sens d'avancement (2) de la bande (4), dans lequel la bande (4) dans le laveur de calamine (3) est sollicitée sur la face supérieure et inférieure (5, 6) par de l'eau sous une pression de décalaminage et refroidie dans le laminoir (1), en réalisant une répartition de température symétrique sur la face supérieure et inférieure (5, 6) de la bande (4) dans le laveur de calamine (3) et en maintenant celle-ci de la même manière dans le laminoir, la bande (4) étant sollicitée par de l'eau sous une pression de décalaminage dans le laveur de calamine (3) en plusieurs endroits (7, 8) disposés les uns derrière les autres dans le sens d'avancement (2), **caractérisé en ce que** le dernier endroit (8) dans le sens d'avancement se trouve sur la face inférieure (6) à une certaine distance (11) du dernier endroit (7) sur la face supérieure (5) et plus près du laminoir (1).

2. Procédé selon la revendication 1, **caractérisé en ce que** la face inférieure (6) est sollicitée, outre par l'eau à la pression de décalaminage, par de l'eau à une pression inférieure dans la plage entre 4 et 10 bars.

3. Procédé selon la revendication 2, **caractérisé en ce que** la sollicitation avec de l'eau à la pression inférieure est réalisée dans le sens de l'avancement (2) de la bande (4) avant et/ou après le dernier endroit (8) sur la face inférieure (6) de la bande (4) où elle est sollicitée par de l'eau à la pression de décalaminage.

4. Procédé selon la revendication 2 ou 3, **caractérisé en ce que** la quantité d'eau appliquée à la pression de décalaminage et à une pression inférieure sur la bande (4) est réglable.

5. Procédé selon la revendication 4, **caractérisé en ce que** les températures sur la face supérieure et inférieure (5, 6) de la bande sont mesurées sans contact, en particulier avec un pyromètre, dans son sens d'avancement (2) en aval du laveur de calamine (3) et/ou les couples de laminage sur au moins une cage du laminoir (1), au-dessus et au-dessous de la bande (4) en tant que variables de commande d'un circuit de régulation et la quantité d'eau réglable est modifiée par un ordinateur (14) comme variante réglante du circuit de régulation.

6. Procédé selon l'une quelconque des revendications 1 à 5, **caractérisé en ce que** la bande est sollicitée par de l'eau au moins entre les deux premières cages F1, F2 du laminoir, la face inférieure (6) étant sollicitée au total par une quantité d'eau plus importante que la face supérieure (5) de la bande (4).

7. Procédé selon l'une quelconque des revendications 1 à 6, **caractérisé en ce que** les poutres supérieures et inférieures sont disposées de manière décalée les unes par rapport aux autres.
